# EUROPÄISCHE PATENTSCHRIFT

(11) **EP 3 538 728 B1**
(45) Veröffentlichungstag und Bekanntmachung des Hinweises auf die Patenterteilung: **29.07.2020**
(21) Anmeldenummer: 18700462.7
(22) Anmeldetag: 04.01.2018
(51) Int. Cl.: E05D 3/02, E05D 7/10, E05D 11/06, E05F 1/10, E05F 1/12

(54) **DREHLAGER FÜR SEITENKLAPPE EINES FAHRZEUGES**
PIVOT BEARING FOR A SIDE FLAP OF A VEHICLE
PALIER ROTATIF POUR BATTANT LATÉRAL D'UN VÉHICULE

(30) Priorität: 24.01.2017 DE 102017201080
(43) Veröffentlichungstag der Anmeldung: 18.09.2019
(73) Patentinhaber: Siemens Mobility GmbH, 81739 München (DE)
(72) Erfinder: KARL, Michael, 91056 Erlangen (DE)
(86) Internationale Anmeldenummer: PCT/EP2018/050196
(87) Internationale Veröffentlichungsnummer: WO 2018/137907

(56) Entgegenhaltungen:
- EP-A1- 0 104 268
- EP-A2- 0 149 492
- DE-A1-102012 011 850

## Beschreibung

Die Erfindung betrifft ein Drehlager zum schwenkbaren Anbringen einer Seitenklappe an der Außenseite eines Fahrzeuges, mit zwei zueinander um eine Schwenkachse schwenkbar gelagerten Befestigungselementen, von denen eines zur Anbringung an der Seitenklappe und das andere zur Anbringung am Fahrzeug vorgesehen ist, wobei das Drehlager zumindest ein federelastisches Element aufweist, das in geschlossenem Zustand des Drehlagers die Befestigungselemente voneinander wegzudrücken sucht.

Ein solches Drehlager ist beispielsweise aus der DE 10 2012 011 850 A1 bekannt, die eine Tankklappe mit integrierter Aufspringautomatik für Kraftfahrzeuge zum Gegenstand hat.

Drehlager zum schwenkbaren Anbringen einer Seitenklappe an der Außenseite eines Fahrzeuges, beispielsweise eines Zuges, sind allgemein bekannt. So stellen Abschnitte bekannter Seitenklappen Teile des Drehlagers bereit. Beim Schließen des Drehlagers verspannen sich diese Teile der bekannten Seitenklappen mechanisch mit anderen Abschnitten des Drehlagers, um ein Klappern der Seitenklappe zu verhindern. Die dabei entstehenden mechanischen Spannungen können sich jedoch auf die Lebensdauer des Drehlagers negativ auswirken und erschweren ein Öffnen der geschlossenen Platte, da die miteinander verspannten Teile unter mechanischem Druck stehend beim Öffnen und/oder Schließen aneinander reiben.

Die der Erfindung zugrunde liegende Aufgabe besteht also darin, ein Drehlager bereitzustellen, wobei das Drehlager ein Klappern der Seitenklappe verhindert, lange hält und einfach zu öffnen ist.

Erfindungsgemäß wird diese Aufgabe für das eingangs genannte Drehlager dadurch gelöst, dass ein erstes der Befestigungselemente mit zwei entlang der Schwenkachse voneinander beabstandeten Aufnahmeelementen zur Aufnahme eines die Befestigungselemente schwenkbar miteinander verbindenden Lagerstiftes versehen ist, wobei die parallel zur Schwenkachse verlaufende lichte Weite einer Lücke zwischen den Aufnahmeelementen entlang der um die Schwenkachse herum verlaufenden Schwenkrichtung zumindest abschnittsweise zu- oder abnimmt, und entlang der Schwenkachse einander gegenüberliegende Stirnflächen der Aufnahmeelemente zumindest abschnittsweise helixförmig aufeinander zu verlaufend ausgeformt sind.

Da nicht irgendwelche Teile der Seitenklappe gegen andere Teile des Fahrzeuges drücken und beim Öffnen und/oder Schließen diese Teile unter Druck stehend aneinander reiben, beeinträchtigt das federelastische Element weder die Standzeit des Drehlagers noch erzeugt das federelastische Element irgendwelche Reibkräfte, welche ein Öffnen des Drehlagers beziehungsweise der Seitenklappe beschwert.

Die erfindungsgemäße Lösung kann durch verschiedene, jeweils für sich vorteilhafte und, sofern nicht anders ausgeführt, beliebig miteinander kombinierbarer Ausgestaltungen weiter verbessert werden. Auf diese Ausgestaltungsformen und die mit ihnen verbundenen Vorteile ist im Folgenden eingegangen:
So kann eines der Befestigungselemente das federelastische Element aufweisen. Beispielsweise kann das federelastische Element an dem Befestigungselement angebracht oder befestigt sein, etwa durch Verschrauben oder durch Verschweißen. Dadurch, dass das federelastische Element unverlierbar an einem der Befestigungselemente angebracht ist, lässt sich das Drehlager einfach als ein Stück handhaben und montieren.

Die Federkraft des erfindungsgemäßen federelastischen Elements kann direkt auf die Befestigungselemente einwirken. Ferner kann die Federkraft zumindest teilweise senkrecht zur Schwenkachse und/oder zu mindestens einem der Befestigungselemente wirken. Hierdurch können Reibkräfte zwischen dem federelastischen Element und wenigstens einem der Befestigungselemente effektiv verringert werden.

Das federelastische Element kann entlang der Schwenkachse im Wesentlichen dieselbe Ausdehnung aufweisen, wie zumindest eines der Befestigungselemente und beispielsweise wie das Befestigungselement, das dem einen der Befestigungselemente, die das federelastische Element aufweist, im geschlossenen Zustand des Drehlagers gegenüberliegt. Hierdurch wird die die Befestigungselemente voneinander weg drückende Federkraft des federelastischen Elements entlang der Schwenkachse des Drehlagers gleichmäßig aufgebracht, sodass Verspannungen innerhalb des Drehlagers minimiert werden. Alternativ kann das Drehlager zum Minimieren der Spannungen mehrere entlang der Schwenkachse hintereinander angeordnete federelastische Elemente aufweisen, wobei die mehreren federelastischen Elemente im Wesentlichen mechanisch identisch aufgebaut sein können.

Ferner kann das federelastische Element entlang der Schwenkachse mittig der Befestigungselemente angeordnet sein, um Verspannungen innerhalb des Drehlagers zu vermeiden, selbst wenn das federelastische Element entlang der Schwenkachse kleiner ist als das Befestigungselement, das das federelastische Element aufweist.

Das das federelastische Element aufweisende Befestigungselement kann mit dem federelastischen Element aus einem Stück gefertigt sein. Beispielsweise können das Befestigungselement und das federelastische Element aus einem Blechteil gefertigt sein, wobei zur Fertigung des Befestigungselements mit dem federelastischen Element das Blechteil durch einen Stanz-Biegeprozess einfach und preiswert herzustellen ist.

Das federelastische Element kann eine Federzunge sein. Die Federzunge kann ein unverschieblich an einem der Befestigungselemente befestigtes festes Ende aufweisen. Ein dem festen Ende gegenüberliegendes freies Ende des federelastischen Elements kann auf das feste Ende beziehungsweise auf das Befestigungselement, an dem das feste Ende befestigt ist, zu gekrümmt sein. Folglich kann das freie Ende zumindest im geschlossenen Zustand des Drehlagers von dem anderen Befestigungselement weg gekrümmt sein und an diesem mit einem gekrümmten Abschnitt anliegen, um einfach auf dem anderen Befestigungselement gleiten zu können. Das Drehlager lässt sich also einfach öffnen und schließen, ohne dass sich aufzubringende Schließkräfte ruckartig ändern.

Das das federelastische Element aufweisende Befestigungselement kann zur Anbringung am Fahrzeug vorgesehen sein. Das Befestigungselement, das dem das federelastische Element aufweisenden Befestigungselement zumindest im geschlossenen Zustand des Drehlagers gegenüberliegt, kann ausgebildet sein, um an der Schwenkklappe angebracht zu werden.

Das Drehlager zum schwenkbaren Anbringen einer Seitenklappe an der Außenseite eines Fahrzeuges weist also zwei zueinander um die Schwenkachse schwenkbare Befestigungselemente auf, wobei eines der Befestigungselemente zur Anbringung an der Seitenklappe und das andere der Befestigungselemente zur Anbringung am Fahrzeug vorgesehen ist.

Die entlang der Schwenkachse bemessene lichte Weite einer Lücke zwischen den Aufnahmeelementen kann entlang der um die Schwenkachse herum verlaufenden Schwenkrichtung des Drehlagers zumindest abschnittsweise abnehmen. Insbesondere im geschlossenen Zustand des Drehlagers kann somit die Position der beiden Befestigungselemente zueinander besser definiert sein, wodurch sich vorbestimmte Spaltmaße zwischen der Seitenklappe und anderen Außenelementen des Fahrzeugs besser einhalten lassen. Dadurch, dass die lichte Weite variiert, kann das Drehlager trotzdem ohne Weiteres leicht geöffnet und geschlossen werden, wobei insbesondere im geöffneten Zustand des Drehlagers die vorgegebenen Spaltmaße nicht beachtet zu werden brauchen.

Um die Lücke mit der sich in der Schwenkrichtung ändernden lichten Weite ausformen zu können, können entlang der Schwenkachse einander gegenüberliegende oder zugewandte Stirnflächen der Aufnahmeelemente zusätzlich zumindest abschnittsweise aufeinander zu verkippt ausgeformt sein.

Einander entlang der Schwenkachse gegenüberliegende Abschnitte der Stirnflächen können parallel zueinander verlaufen und die minimale lichte Weite der Lücke vorgeben. Diese Abschnitte können als senkrecht zur Schwenkachse verlaufende Flächen ausgeformt sein. Diese Abschnitte können als Positionierabschnitte bezeichnet werden, da sie im geschlossenen Zustand des Drehlagers die Position der Befestigungselemente zueinander vorgeben. Im Bereich dieser Abschnitte kann die lichte Weite der Lücke minimal sein.

Zumindest eines der Aufnahmeelemente kann einen den maximalen Öffnungswinkel des Drehlagers begrenzenden Anschlag bereitstellen. Der Anschlag kann als eine quer und insbesondere senkrecht zur Schwenkrichtung verlaufende Anschlagfläche ausgebildet sein und die Schwenkweite des Drehlagers begrenzen. Der durch eines der Aufnahmeelemente bereitgestellte Anschlag kann an dessen Positionierabschnitt angrenzen, um einen möglichst großen maximalen Öffnungswinkel zu erreichen.

Das zweite der Befestigungselemente kann ein Anbringelement mit einem im Wesentlichen hakenförmigen Querschnitt aufweisen. Beispielsweise kann der Querschnitt C-förmig ausgestaltet sein. Hierdurch lässt sich das zweite Befestigungselement vom Lagerstift entfernen, ohne dass Verbindungselemente wie beispielsweise Schrauben zu lösen wären. Also kann die Seitenklappe einfach vom Fahrzeug entfernt werden, um hinter der Seitenklappe vorgesehene Einrichtungen einfach erreichen zu können.

Die Breite des Anbringelements entlang der Schwenkachse kann so bemessen sein, dass das Anbringelement im offenen Zustand des Drehlagers mit Spiel in die Lücke einsetzbar ist. Aufgrund des Spiels lässt sich die Seitenklappe also ohne Weiteres wieder am Fahrzeug anbringen. Im geschlossenen Zustand des Drehlagers kann das Anbringelement jedoch an beiden Aufnahmeelementen und beispielsweise an deren Stirnflächen und insbesondere an deren Positionierabschnitten anliegen. Das Anbringelement ist dann also spielfrei in der Lücke aufgenommen, sodass die Position der Seitenklappe zu den anderen äußeren Elementen des Fahrzeugs wohl definiert ist und die vorgegebenen Spaltmaße ohne Weiteres einzuhalten sind. Beispielsweise kann die Breite des Anbringelements der minimalen lichten Weite der Lücke entsprechen.

Im vollständig geöffneten Zustand des Drehlagers kann das Anbringelement am Anschlag anliegen, sodass ein Bediener des Drehlagers sofort erkennt, wenn das Drehlager ausreichend geöffnet ist, um das zweite Befestigungselement von dem ersten Befestigungselement zu lösen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- Figur 1: eine schematische Perspektivansicht eines Ausführungsbeispiels des erfindungsgemäßen Drehlagers,
- Figur 2: eine weitere schematische Perspektivansicht des Ausführungsbeispiels der Figur 1, und
- Figur 3: eine schematische Perspektivansicht eines weiteren Ausführungsbeispiels der Erfindung.

Im Folgenden ist die Erfindung beispielhaft anhand von Ausführungsformen mit Bezug auf die Zeichnungen erläutert. Die unterschiedlichen Merkmale der Ausführungsformen können dabei gemäß den angehängten Ansprüchen unabhängig voneinander kombiniert werden, wie es bei den einzelnen vorteilhaften Ausgestaltungen bereits dargelegt wurde.

Figur 1 zeigt eine schematische Perspektivansicht des erfindungsgemäßen Drehlagers 1 mit zwei zueinander um eine Schwenkachse S schwenkbar gelagerten Befestigungselementen 2, 3. Ferner weist das Drehlager 1 ein federelastisches Element 4 auf, das im in der Figur 1 dargestellten teilweise geschlossenen Zustand Z des Drehlagers 1 zwischen den Befestigungselementen 2, 3 angeordnet ist.

Das federelastische Element 4 ist entlang der Schwenkachse S im Wesentlichen mittig mit Bezug auf mindestens eines der Befestigungselemente 2, 3 angeordnet. Zumindest im in der Figur 1 dargestellten teilweise geschlossen Zustand Z des Drehlagers 1 ist das federelastische Element 4 zwischen den Befestigungselementen 2, 3 angeordnet. Das federelastische Element 4 weist ein festes Ende 5 und ein dem festen Ende 5 gegenüberliegendes freies Ende 6 auf.

Das feste Ende 5 ist beispielhaft am Befestigungselement 2 befestigt beziehungsweise einstückig mit dem Befestigungselement 2 ausgeformt. Das freie Ende 6 liegt auf einer dem Befestigungselement 2 zugewandten Innenseite des Befestigungselements 3 an. Wird nun das Drehlager 1 weiter geschlossen, indem die Befestigungselemente 2, 3 weiter um die Schwenkachse aufeinander zu geschwenkt werden, so wird das federelastische Element 4 weiter auf das Befestigungselement 2 zu verformt, sodass es eine zunehmende federelastische Kraft aufbringt, welche das Drehlager 1 zu öffnen sucht. Etwaiges Spiel in der Lagerung der Befestigungselemente 2, 3 aneinander wird durch die federelastische Kraft ausgeglichen, sodass die Befestigungselemente 2, 3 mindestens im vollständig geschlossenen Zustand des Drehlagers 1 beispielsweise bei für ein Fahrzeug üblichen Erschütterungen nicht klappern können.

Zumindest das freie Ende 6 kann auf das Befestigungselement 2 zu beziehungsweise vom Befestigungselement 3 weg gekrümmt ausgebildet sein, um beim Schließen des Drehlagers 1 einfach und gleichmäßig auf der Innenseite 7 des Befestigungselements 3 gleiten zu können.

Das federelastische Element 4 kann parallel zur Schwenkachse S im Wesentlichen dieselbe Ausdehnung aufweisen wie zumindest eine der Befestigungselemente 2, 3. Alternativ kann das Drehlager 1 mehrere federelastische Elemente 4 aufweisen, die im Wesentlichen identisch ausgebildet und entlang der Schwenkachse S hintereinander angeordnet sind. Im Ausführungsbeispiel der Figur 1 ist das federelastische Element 4 jedoch entlang der Schwenkachse S mittig des Befestigungselements 2 vorgesehen und kleiner ausgebildet als das Befestigungselement 2 parallel zur Schwenkachse S.

Zumindest eines der Befestigungselemente 2, 3 oder sogar beide Befestigungselemente 2, 3 können als Befestigungselement ausgebildet sein, wobei senkrecht und/oder parallel zur Schwenkachse S verlaufende Enden der Platten auf die jeweils andere Platte zu gebogen sein können, um zumindest eines oder beide der Befestigungselemente 2, 3 zu versteifen. Aufgrund der Versteifung der Befestigungselemente 2, 3 verbleibt im geschlossenen Zustand des Drehlagers 1 zwischen den Befestigungselementen 2, 3 ein freies Volumen, in das beispielsweise Anbringelemente, durch welche das Drehlager 1 am Fahrzeug oder an einer Klappe des Fahrzeugs anbringbar ist, also etwa Köpfe von Nieten oder, wie im Ausführungsbeispiel der Figur 1 gezeigt, Schrauben und Muttern sowie das federelastische Element, angeordnet sein können.

Um die Befestigungselemente 2, 3 drehbar aneinander zu lagern, weist das Drehlager 1 einen Lagerstift 8 auf. Eines der Befestigungselemente 2, 3 und beispielsweise das Befestigungselement 2 weist zwei Aufnahmeelemente 9, 10 auf, in die der Lagerstift 8 eingeschoben ist. Da die Aufnahmeelemente 9, 10 in der Figur 2 besser sichtbar dargestellt sind, ist das Ausführungsbeispiel des erfindungsgemäßen Drehlagers 1 im Folgenden mit Bezug auf die Figur 2 beschrieben. Figur 2 zeigt im Vergleich zur Figur 1 eine Außenseite des Drehlagers 1 in einer schematischen Perspektivansicht, wobei beispielsweise an der Außenseite des Befestigungselements 3 die Seitenklappe oder ein Befestigungselement des Fahrzeugs anliegen kann, wenn das Drehlager 1 montiert ist.

Entlang der Schwenkachse S sind die Aufnahmeelemente 9, 10 voneinander beabstandet, sodass entlang der Schwenkachse S zwischen den Aufnahmeelementen 9, 10 eine Lücke 11 vorhanden ist. In die Lücke 11 ist ein Anbringelement 12 eingesetzt, das am Befestigungselement 3 befestigt oder das ein integraler Bestandteil des Befestigungselements 3 sein kann. Das Anbringelement 12 kann einen im Wesentlichen haken- oder C-förmigen Querschnitt aufweisen, sodass es quer zur Schwenkachse S auf den Lagerstift 8 auf- und in die Lücke 11 einsetzbar ist. Die Länge der Lücke 11 parallel zur Schwenkrichtung R, die auch als lichte Weite L bezeichnet sein kann, nimmt entlang der um die Schwenkachse S herum verlaufenden Schwenkrichtung R, entlang der Befestigungselemente 2, 3, die zum Öffnen und Schließen des Drehlagers 1 schwenkbar sind, zu beziehungsweise ab. Parallel zur Schwenkachse S kann das Anbringelement 12 eine Breite B aufweisen, die im Wesentlichen dem minimalen Wert der lichten Weite L entspricht.

Die lichte Weite L der Lücke 11 wird im Wesentlichen durch an die Lücke 11 angrenzende und einander gegenüberliegende beziehungsweise zugewandte Stirnflächen 13, 14 der Aufnahmeelemente 9, 10 begrenzt. Diese Stirnflächen 13, 14 können zumindest abschnittsweise zur Schwenkachse S aufeinander zu verkippt verlaufen, damit die lichte Weite L in Schwenkrichtung R abnehmen kann. Erfindungsgemäß sind die Stirnflächen 13, 14 zumindest abschnittsweise helixförmig aufeinander zu verlaufend ausgeformt. Die Helix-Form kann dabei um die Schwenkachse S herum und gleich- oder gegenläufig ausgestaltet sein.

Um die Position der Befestigungselemente 2, 3 entlang der Schwenkachse S zumindest im vollständig geschlossenen Zustand des Drehlagers 1 im Wesentlichen spielfrei definieren zu können, liegt das Anbringelement 12 zumindest im vollständig geschlossenen Zustand des Drehlagers 1 an den Stirnflächen 13, 14 insbesondere im Bereich der minimalen lichten Weite L an. Im Bereich der minimalen lichten Weite L können die Stirnflächen 13, 14 mit parallel zueinander und insbesondere senkreckt zur Schwenkachse S verlaufenden Positionierabschnitten 15, 16 ausgebildet sein. Die Positionierabschnitte 15, 16 sind vorzugsweise an einem von dem Befestigungselement 2 senkrecht zur Schwenkachse S am weitesten entfernten Abschnitt der Stirnflächen 13, 14 angeordnet.

Figur 3 zeigt einen Teil eines weiteren Ausführungsbeispiels des erfindungsgemäßen Drehlagers 1 schematisch in einer vergrößerten Perspektivansicht. Für Elemente, die in Form und/oder Funktion Elementen des bisherigen Ausführungsbeispiels entsprechen, sind dieselben Bezugszeichen zu verwenden. Im Folgenden ist lediglich auf die Unterschiede zum bisherigen Ausführungsbeispiel eingegangen.

Figur 3 zeigt das Aufnahmeelement 10 des Drehlagers 1 isoliert von anderen Elementen des Drehlagers 1. Die Stirnfläche 14 verläuft helixförmig um die Schwenkachse S und weist parallel zur Schwenkachse S zum anderen Aufnahmeelement 9, das wie beim bisherigen Ausführungsbeispiel mit Bezug zu einer senkrecht zur Schwenkachse S verlaufenden Spiegelebene spiegelsymmetrisch zum Aufnahmeelement 10 ausgestaltet sein kann.

Im Ausführungsbeispiel der Figur 3 weist das Aufnahmeelement 10 einen Anschlag 17 auf, der an die Stirnfläche 14 angrenzen und schräg und insbesondere quer zur Schwenkrichtung R verlaufend ausgeformt sein kann. Weisen beide Aufnahmeelemente 9, 10 jeweils einen Anschlag 17 auf, können die Anschläge in dieselbe Richtung weisen, also parallel zueinander und beispielsweise in einer gemeinsamen Ebene verlaufen.

## Patentansprüche

1. Drehlager (1) zum schwenkbaren Anbringen einer Seitenklappe an der Außenseite eines Fahrzeugs, mit zwei zueinander um eine Schwenkachse (S) schwenkbar gelagerten Befestigungselementen (2, 3), von denen eines zur Anbringung an der Seitenklappe und das andere zur Anbringung am Fahrzeug vorgesehen ist, wobei das Drehlager (1) zumindest ein federelastisches Element (4) aufweist, das im geschlossenen Zustand des Drehlagers (1) die Befestigungselemente (2, 3) voneinander weg zu drücken sucht,
**dadurch gekennzeichnet, dass**
ein erstes der Befestigungselemente (2) mit zwei entlang der Schwenkachse (S) voneinander beabstandeten Aufnahmeelementen (9, 10) zur Aufnahme eines die Befestigungselemente (2, 3) schwenkbar miteinander verbindenden Lagerstiftes (8) versehen ist, wobei die parallel zur Schwenkachse (S) verlaufende lichte Weite (L) einer Lücke (11) zwischen den Aufnahmeelementen (9, 10) entlang der um die Schwenkachse (S) herum verlaufenden Schwenkrichtung (R) zumindest abschnittsweise zu- oder abnimmt, und
entlang der Schwenkachse (S) einander gegenüberliegende Stirnflächen (13, 14) der Aufnahmeelemente (9, 10) zumindest abschnittsweise helixförmig aufeinander zu verlaufend ausgeformt sind.

2. Drehlager (1) nach Anspruch 1, **dadurch gekennzeichnet, dass** eines der Befestigungselemente (2, 3) das federelastische Element (4) aufweist.

3. Drehlager (1) nach Anspruch 2, **dadurch gekennzeichnet, dass** das das federelastische Element (4) aufweisende Befestigungselement (2, 3) mit dem federelastischen Element (4) aus einem Stück gefertigt ist.

4. Drehlager (1) nach Anspruch 2 oder 3, **dadurch gekennzeichnet, dass** das federelastische Element (4) eine Federzunge ist, wobei die Federzunge ein unverschieblich an dem das federelastische Element (4) aufweisenden Befestigungselement (2) befestigtes festes Ende (5) und ein dem befestigten Ende (5) gegenüberliegendes freies Ende (6) aufweist, wobei das freie Ende (6) auf das das federelastische Element (4) aufweisende Befestigungselement (2) zu gekrümmt ist.

5. Drehlager (1) nach einem der Ansprüche 1 bis 4, **dadurch gekennzeichnet, dass** entlang der Schwenkachse (S) einander gegenüberliegende Stirnflächen (13, 14) der Aufnahmeelemente (9, 10) zumindest abschnittsweise aufeinander zu verkippt ausgeformt sind.

6. Drehlager (1) nach einem der Ansprüche 1 bis 5, **dadurch gekennzeichnet, dass** am weitesten von dem ersten Befestigungselement (2) entfernte Abschnitte der Stirnflächen (13, 14) parallel zueinander ausgerichtet sind.

7. Drehlager (1) nach einem der Ansprüche 1 bis 6, **dadurch gekennzeichnet, dass** zumindest eines der Aufnahmeelemente (9, 10) einen den maximalen Öffnungswinkel des Drehlagers (1) begrenzenden Anschlag (17) bereitstellt.

8. Drehlager (1) nach einem der Ansprüche 1 bis 7, **dadurch gekennzeichnet, dass** das zweite der Befestigungselemente (3) ein Anbringelement (12) mit einem im Wesentlichen hakenförmigen Querschnitt aufweist, wobei die Breite (B) des Anbringelements (12) entlang der Schwenkachse (S) so bemessen ist, dass das Anbringelement (12) im offenen Zustand des Drehlagers (1) mit Spiel in die Lücke (11) einsetzbar ist und zumindest im geschlossenen Zustand des Drehlagers (1) an beiden Aufnahmeelementen (9, 10) anliegt.

## Claims

1. Pivot bearing (1) for pivotably attaching a side flap to the outer side of a vehicle, having two fastening elements (2, 3) which are mounted so as to be pivotable with respect to one another about a pivot axis (S) and of which one is intended to be attached to the side flap and the other is intended to be attached to the vehicle, wherein the pivot bearing (1) has at least one spring-elastic element (4) which, in the closed state of the pivot bearing (1), seeks to push the fastening elements (2, 3) away from one another,
**characterized in that**
a first of the fastening elements (2) is provided with two receiving elements (9, 10), spaced apart from one another along the pivot axis (S), for receiving a bearing pin (8) that connects the fastening elements (2, 3) together in a pivotable manner, wherein the clear width (L), extending parallel to the pivot axis (S), of a gap (11) between the receiving elements (9, 10), increases or decreases at least sectionally along the pivoting direction (R) extending about the pivot axis (S), and end faces (13, 14), located opposite one another along the pivot axis (S), of the receiving elements (9, 10) are formed in a manner extending at least sectionally in a helical manner towards one another.

2. Pivot bearing (1) according to Claim 1, **characterized in that** one of the fastening elements (2, 3) has the spring-elastic element (4).

3. Pivot bearing (1) according to Claim 2, **characterized in that** the fastening element (2, 3) having the spring-elastic element (4) is manufactured in one piece with the spring-elastic element (4).

4. Pivot bearing (1) according to Claim 2 or 3, **characterized in that** the spring-elastic element (4) is a flexible tongue, wherein the flexible tongue has a fixed end (5) fastened immovably to the fastening element (2) having the spring-elastic element (4), and a free end (6) opposite the fastened end (5), wherein the free end (6) is bent towards the fastening element (2) having the spring-elastic element (4).

5. Pivot bearing (1) according to one of Claims 1 to 4, **characterized in that** end faces (13, 14), located opposite one another along the pivot axis (S), of the receiving elements (9, 10) are formed in a manner tilted at least sectionally towards one another.

6. Pivot bearing (1) according to one of Claims 1 to 5, **characterized in that** sections of the end faces (13, 14) that are furthest away from the first fastening element (2) are oriented parallel to one another.

7. Pivot bearing (1) according to one of Claims 1 to 6, **characterized in that** at least one of the receiving elements (9, 10) provides a stop (17) limiting the maximum opening angle of the pivot bearing (1).

8. Pivot bearing (1) according to one of Claims 1 to 7, **characterized in that** the second of the fastening elements (3) has an attachment element (12) with a substantially hook-shaped cross section, wherein the width (B) of the attachment element (12) along the pivot axis (S) is dimensioned such that the attachment element (12), in the open state of the pivot bearing (1), is able to be inserted into the gap (11) with a clearance and, at least in the close state of the pivot bearing (1), bears against both receiving elements (9, 10).

## Revendications

1. Coussinet (1) de pivotement pour le montage pivotant d'un volet latéral sur le côté extérieur d'un véhicule, comprenant deux éléments (2, 3) de fixation montés pivotants l'un par rapport à l'autre autour d'un axe (S) de pivotement, dont l'un est prévu pour le montage sur le volet latéral et l'autre pour le montage sur le véhicule, le coussinet (1) de pivotement ayant au moins un élément (4) à élasticité de ressort qui, lorsque le coussinet (1) de pivotement est à l'état fermé, tend à éloigner l'un de l'autre les éléments (2, 3) de fixation,
**caractérisé en ce qu'**
un premier des éléments (2) de fixation est pourvu de deux éléments (9, 10) de réception à distance l'un de l'autre suivant l'axe (S) de pivotement pour recevoir une broche (8) reliant l'un à l'autre à pivotement les éléments (2, 3) de fixation, la largeur (L) libre s'étendant parallèlement à l'axe (S) de pivotement d'un intervalle (11) entre les éléments (9, 10) de réception suivant la direction (R) de pivotement s'étendant autour de l'axe (S) de pivotement, augmentant ou diminuant, au moins par endroit, et
les surfaces (13, 14) frontales, opposées l'une à l'autre suivant l'axe (S) de pivotement, des éléments (9, 10) de réception, sont conformées, au moins par endroit, en s'étendant l'une sur l'autre en forme d'hélice.

2. Coussinet (1) de pivotement suivant la revendication 1, **caractérisé en ce que** l'un des éléments (2, 3) de fixation a l'élément (4) ayant l'élasticité d'un ressort.

3. Coussinet (1) de pivotement suivant la revendication 2, **caractérisé en ce que** l'élément (2, 3) de fixation ayant l'élément (4) ayant l'élasticité d'un ressort est fabriqué d'une pièce avec l'élément (4) ayant l'élasticité d'un ressort.

4. Coussinet (1) de pivotement suivant la revendication 2 ou 3, **caractérisé en ce que** l'élément (4) ayant l'élasticité d'un ressort est une languette élastique, la languette élastique ayant une extrémité (5) fixe, sans possibilité de se déplacer, fixée à l'élément (2) de fixation ayant l'élément (4) ayant l'élasticité d'un ressort et une extrémité (6) libre opposée à l'extrémité (5 ) fixée, l'extrémité (6) libre étant incurvée sur l'élément (2) de fixation ayant l'élément (4) ayant l'élasticité d'un ressort.

5. Coussinet (1) de pivotement suivant l'une des revendications 1 à 4, **caractérisé en ce que** des surfaces (13, 14) frontales opposées l'une à l'autre suivant l'axe (S) de pivotement des éléments (9, 10) de réception sont conformées pour pivoter l'une sur l'autre, au moins par endroit.

6. Coussinet (1) de pivotement suivant l'une des revendications 1 à 5, **caractérisé en ce que** des parties, les plus éloignées du premier élément (2) de fixation, des surfaces (13, 14) frontales, sont parallèles entre elles.

7. Coussinet (1) de pivotement suivant l'une des revendications 1 à 6, **caractérisé en ce qu'**au moins l'un des éléments (9, 10) de réception procure une butée (17) délimitant l'angle d'ouverture maximum du coussinet (1) de pivotement.

8. Coussinet (1) de pivotement suivant l'une des revendications 1 à 7, **caractérisé en ce que** le deuxième des éléments (3) de fixation a un élément (12) de montage ayant une section transversale sensiblement en forme de crochet, la largeur (B) de l'élément (12) de montage ayant une section transversale sensiblement en forme de crochet, la largeur (B) de l'élément (12) de montage, suivant l'axe (S) de pivotement, étant telle que l'élément (12) de montage peut, lorsque le coussinet (1) de pivotement est à l'état ouvert, être inséré avec jeu dans l'intervalle (11) et s'appliquer, au moins lorsque le coussinet (1) de pivotement est à l'état fermé, aux deux éléments (9, 10) de réception.
